# EUROPÄISCHE PATENTSCHRIFT

(11) **EP 2 298 139 B1**
(45) Veröffentlichungstag und Bekanntmachung des Hinweises auf die Patenterteilung: **18.07.2012**
(21) Anmeldenummer: 10009613.0
(22) Anmeldetag: 15.09.2010
(51) Int. Cl.: A47G 9/10

(54) **Nackenstützkissen**
Neck support pillow
Coussin de soutien de la nuque

(30) Priorität: 21.09.2009 DE 102009043460
(43) Veröffentlichungstag der Anmeldung: 23.03.2011
(73) Patentinhaber: diamona Hermann Koch GmbH & Co. KG, 38446 Wolfsburg (DE)
(72) Erfinder: Koch, Hermann, 38104 Braunschweig (DE)
(74) Vertreter: Lins, Edgar

(56) Entgegenhaltungen:
- BE-A- 682 014
- DE-A1- 19 907 747
- DE-A1-102007 051 232
- US-B1- 6 256 819

## Beschreibung

Die Erfindung betrifft ein Nackenstützkissen mit einer Kissenhülle, die einen eine Breite, Tiefe und Höhe aufweisenden Kissenkern umhüllt, der über seine Breite wenigstens drei Zonen und über seine Tiefe wenigstens zwei Zonen unterschiedliche Abstützhärte aufweist, wobei über die Breite eine Zone geringerer Härte einen mittleren Bereich und wenigstens eine Zone größerer Härte den jeweiligen Randbereich ausbilden.

Nackenstützkissen werden als Alternative zu Kopfkissen verwendet und dienen dazu, eine verbesserte Lagerung und Abstützung des Kopfes beim Schlafen zu erreichen. Die Abstützung des Kopfes ist deswegen problematisch, weil das Kissen einerseits am Übergang von der nicht durch das Kissen abgestützten Schulter die Nackenwirbelsäule abstützen soll, andererseits dabei jedoch den Kopf nicht zu stark anheben darf, um eine entspannte Lagerung des Kopfes zu gewährleisten.

Bekannten Nackenstützkissen verwenden als Kissenkern einen Schaumstoffblock, der an die abzustützende Form angepasst ist, also eine profilierte Auflagefläche aufweist, die im Bereich des Nackens erhöht ist und zum Schädel hin eine geringere Höhe aufweist. Ggf. ist auch eine Kopfmulde ausgebildet, in die der Kopf eingebettet werden kann, wobei durch die Profilierung im Nackenbereich eine Abstützung der Nackenwirbelsäule erfolgen soll.

Um eine individuelle Anpassung der Formgebung an die benutzende Person zu ermöglichen, ist es bekannt, spezielle Materialien zu verwenden, die eine sehr verzögerte Rückstellung nach einer Verformung durchführen. Dadurch wird in dem Material des zunächst unprofilierten Kissenkerns durch die Auflage des Kopfes und des Nackens eine individuelle Negativform gebildet, die bei der Beibehaltung der Auflage des Kopfes praktisch keine Rückstellkräfte generiert.

Nachteilig an den bekannten, eine Kopfmulde ausbildenden Nackenstützkissen ist allerdings, dass diese nur für eine definierte Lage der benutzenden Person optimal sind, die Beweglichkeit der schlafenden Person jedoch erheblich einschränken. Bekanntlich führt eine schlafende Person erhebliche Bewegungen durch, für die das mit einer Kopfmulde geformte Nackenstützkissen hinderlich ist, wenn beispielsweise der Wechsel von einer Rückenlage in eine Seitenlage der schlafenden Person erfolgt.

Durch DE 295 10 134 U1 ist ein Nackenstützkissen bekannt, das in Breitenrichtung und in Tiefenrichtung jeweils drei Zonen unterschiedlicher Härte aufweist, wobei die in Breitenrichtung und Tiefenrichtung mittlere Zone am weichsten ausgebildet ist. Verwendet wird dabei ein Kissen mit einer Füllung aus Schaumflocken/Latexflocken, Synthetikfasern oder Naturfasern oder einem Gemisch dieser Stoffe.

DE 36 27 286 A1 offenbart ein Nackenstützkissen, bei dem Zonen unterschiedlicher Härten durch Schaumstoffkomponenten unterschiedlicher Härte und durch in die Oberfläche eingebrachten Ausnehmungen bestimmt sind, durch die schmale, sich nach oben verjüngende Rippen auf der Auflagefläche verbleiben. Die resultierenden Rippen oder Auflagepunkte beeinträchtigen jedoch das Komfortgefühl für den auf dem Nackenstützkissen aufliegenden Kopf.

US 6 381 784 B1 offenbart ein profiliertes Nackenstützkissen, dessen Auflagehärte durch eine Vielzahl von parallel zueinander angeordneten Einschnitten bestimmt ist.

Ein ähnliches Nackenstützkissen ist durch BE 682014 bekannt, bei dem durch etwa 2 cm tiefe, zueinander parallele Einschnitte, die auch die Form von Nuten aufweisen können, Oberflächenfelder von ca. 2 cm x 1 cm Größe separiert werden. Die Einschnitte können dabei lediglich eine Materialtrennung oder - unter Entfernung von Material - Nuten ausbilden. Die mit den Einschnitten versehen Oberseite des Kissens wird dadurch weicher als der untere Bereich.

Eine ähnliche Lösung für Matratzen ist durch EP 0 367 607 A1 bekannt, wobei durch die Einschnitte sich über die Breite der Matratze erstreckende Leisten als Auflagefläche bestehen bleiben, die von der Auflagefläche aus sich mäanderförmig über eine Einschnitttiefe mit zwei Erweiterungen und zwei Einschnürungen erstrecken, wobei sich eine minimale Einschnürung an der Auflagefläche befindet.

Der vorliegenden Erfindung liegt die Aufgabe zugrunde, ein Nackenstützkissen der eingangs erwähnten Art so auszubilden, dass die Abstützfunktionen für eine schlafende Person gewährleistet ist, eine komfortable Auflage erzielt wird und eine vorteilhafte Herstellbarkeit gegeben ist.

Zur Lösung dieser Aufgabe ist erfindungsgemäß ein Nackenstützkissen mit den Merkmalen des Patentanspruchs 1 ausgebildet. Dabei sind die Zonen unterschiedlicher Härte durch in einen den Kissenkern bildenden Schaumstoffblock in einer Auflagefläche eingebrachte Schnitte gebildet, die ausgehend von der Auflagefläche des Kissenkerns über eine Einschnitttiefe mäanderförmig so ausgebildet sind, dass unterhalb der Auflagefläche wenigstens eine Erweiterung und wenigstens eine Einschnürung der Einschnittbreite gebildet ist und deren Querschnittfläche bis zu der vorgegebenen Einschnitttiefe die Härte der von den Einschnitten begrenzenden Zonen bestimmen, wobei die Zonen durch Stempel gebildet sind, die durch winkelig stehende Einschnitte freigelegt sind und wobei wenigstens einige der Stempel zur Einstellung ihrer Auflagehärte von unterschiedlichen Einschnitten begrenzt sind, durch deren Querschnittsflächen unterschiedliche Materialmengen entfernt worden sind, wodurch unterschiedliche Härten realisiert werden.

Die erfindungsgemäße Ausbildung des Nackenstützkissens beruht auf der Erkenntnis, dass die Abstützfunktion durch das Nackenstützkissen für die auf dem Rücken schlafende Person eine andere sein muss als für die auf der Seite schlafenden Person. Ferner liegt der Erfindung die Erkenntnis zugrunde, dass das Nackenstützkissen von der auf dem Rücken schlafenden Person in dem mittleren Bereich benutzt wird, um die Symmetrie der seitlichen Abstützung des Kopfes beizubehalten, während die Auflage des Kopfes auf dem Nackenstützkissen in seitlichen Randbereichen erfolgt, um die Nasenatmung durch den in das Kissen einsinkenden Kopf nicht zu beeinträchtigen. Demgemäß ist das erfindungsgemäße Nackenstützkissen im mittleren Bereich für die Auflage des Kopfes in der Rückenlage ausgebildet, während an den Randbereichen das Nackenstützkissen für die Auflage des Kopfes in einer Seitenlage vorgesehen ist. Da die Länge des Kopfes regelmäßig deutlich größer ist als die Breite, wird im mittleren Bereich ein tieferes Einsinken des Kopfes (des Hinterkopfes) in das Kissen ermöglicht, als in den Randbereichen, wenn der Kopf mit einer Ohrseite auf dem Kissen aufliegt. Daher sind erfindungsgemäß die Randbereiche mit einer eine geringere Einsinktiefe ermöglichenden größeren Härte ausgebildet als der mittlere Bereich.

Die vorteilhafte Abstützung durch das erfindungsgemäße Nackenstützkissen wird dadurch ergänzt, dass auch bezüglich der Tiefe wenigstens zwei Zonen unterschiedlicher Härte ausgebildet sind, wobei eine härtere Zone für die Abstützung der Nackenwirbelsäule dient, während eine weichere Zone für die Abstützung des Kopfes weicher ausgebildet ist, um ein tieferes Einsinken des Kopfes in das Kissen zu ermöglichen.

Wenn in einer weiter bevorzugten Ausführungsform der Erfindung bezüglich der Tiefe wenigstens drei Zonen unterschiedlicher Härte ausgebildet sind, wobei eine mittlere Zone mit einer gegenüber der benachbarten Zone geringen Härte ausgebildet ist, kann das erfindungsgemäße Nackenstützkissen auch in Richtung seiner Tiefe zu einer sich über die Breite erstreckenden Mittelebene symmetrisch ausgebildet sein, wobei die der mittleren Zone benachbarten Zonen eine gleiche Härte, aber auch eine unterschiedliche Härte aufweisen können. Bei einer gleichen Härte der benachbarten Zonen kann das Kissen in der Ebene Breite-Tiefe um 180° um eine Hochachse gedreht werden, ohne dass sich die Abstützeigenschaften ändern. Es ist aber auch möglich, unterschiedliche Härten in den benachbarten Zonen zu verwenden, sodass bei einer gleichen Einsinktiefe des Kopfes unterschiedliche Abstützgrade der Nackenwirbelsäule realisiert werden können, von denen die das Nackenstützkissen benutzende Person die momentan Angenehmere auswählen kann.

Erfindungsgemäß wird der Kissenkern durch einen Schaumstoffblock oder Latexblock gebildet. Die Zonen unterschiedlicher Härte werden dabei durch in eine Auflagefläche eingebrachte Einschnitte realisiert, deren Querschnittsflächen bis zu einer vorgegebenen Einschnitttiefe die Härte der von den Einschnitten begrenzten Zone bestimmen. Je mehr Material durch die Einschnitte entfernt worden ist, desto besser kann sich das benachbarte Material des Schaumstoffblocks bei Belastung ausdehnen, wodurch das benachbarte Material gegenüber der aufliegenden Person weicher ist als bei kleineren Einschnitten. Bevorzugt werden erfindungsgemäß durch winkelig zueinander stehende Einschnitte Stempel des Schaumstoff- oder Latexblocks freigelegt, die für die Ausbildung der Härten in den Zonen verantwortlich sind.

Die Einschnitte sind ausgehend von einer Auflagefläche des Kissenkerns in einer Mäanderform über die Einschnitttiefe ausgebildet, sodass unterhalb der Auflagefläche wenigstens eine Einschnürung und wenigstens eine Erweiterung des dem Einschnitt benachbarten Materials gebildet ist. Vorzugsweise sind zwei Einschnürungen und Erweiterungen unterhalb der Auflagefläche ausgebildet. Die Folge von Erweiterung und Einschnürung ergibt eine Stempelform, die eine progressive Federcharakteristik aufweist. Durch das Eindrücken des Stempels werden die die Erweiterung begrenzenden Flanken des Materials, die vorzugsweise geradlinig einen Winkel bilden, so gegeneinander gedrückt, dass sich der Winkel verkleinert. Dadurch gelangt nach einer gewissen Eindrücktiefe Material auf beiden Seiten der Erweiterung aufeinander, wodurch sich die Erweiterung mit einem Luftzwischenraum zwischen den Flanken verkleinert und bei der weiteren Belastung das nunmehr zusätzlich aufeinander liegende Material der ursprünglichen Erweiterung den Widerstand gegen ein weiteres Eindrücken des Stempels vergrößert. Da beim Eindrücken des Stempels immer mehr Material aufeinander gerät, ergibt sich die angesprochene progressive Federcharakteristik im Unterschied zu einer linearen Federcharakteristik, die sich für einen durch gerade Einschnitte freigelegten Stempel ergeben würde.

Die Einschnitte selbst müssen nicht symmetrisch ausgebildet sein. Vielmehr können vorteilhafte Effekte dadurch erzielt werden, dass wenigstens einige der Einschnitte zu einer benachbarten Materialzone hin tiefere Einschnürungen aufweisen als zu der anderen Materialzone hin. Die tieferen Einschnürungen führen zu einer weicheren Ausbildung des benachbarten Materials, während die weniger tiefen Einschnitte für eine größere Härte der benachbarten Materialzone sorgen. Diese Ausbildung kann insbesondere sinnvoll sein, wenn die Breite eines Stempels der Breite einer Zone entspricht, wie dies für die erfindungsgemäße Ausbildung eines Nackenstützkissens bevorzugt wird. Entsprechendes gilt in Tiefenrichtung, wo die Tiefe eines Stempels der Tiefe der Zone entsprechen kann.

Die sich über die Breite bzw. Tiefe des Kissenkerns erstreckenden Einschnitte sind vorzugsweise über die Breite bzw. Tiefe einheitlich ausgebildet, also soweit alle an diesen Einschnitt an einer Seite angrenzenden Materialzonen betroffen sind. Die unterschiedliche Härteausbildung von in Richtung des Einschnitts nebeneinander liegenden Materialzonen oder Stempeln wird durch die senkrecht zu diesem Einschnitt verlaufenden Einschnitte bewirkt.

Da der Kissenkern an seiner Auflageseite Einschnitte aufweist, die von der benutzenden Person möglicherweise erfühlt werden könnten, ist es bevorzugt, wenn zwischen der Auflagefläche des Kissenkerns und der Kissenhülle eine Deckschicht vorgesehen ist. Diese kann ebenfalls aus einem Schaumstoff bestehen oder aus einem gut luftdurchlässigen Gewebe gebildet sein.

Der Kissenkern kann zwei einander gegenüberliegende Auflageflächeflächen aufweisen, sodass eine Drehung des Kissenkerns um eine Horizontalachse möglich ist, also eine frühere Unterseite des Nackenstützkissens als Oberseite verwendbar ist. Hierzu kann der Kissenkern über seine Breite und Tiefe mit einer konstanten Höhe ausgebildet sein. Diese Ausführungsform ist für die Durchführung der vorliegenden Erfindung bevorzugt. Es ist allerdings auch möglich, den Effekt durch die unterschiedlichen Härtezonen des Kissens durch eine Profilierung für eine Nackenwölbung am Rand und/oder eine Kopfmulde im mittleren Bereich zu unterstützen.

Das erfindungsgemäße Nackenstützkissen ist vorzugsweise mit einer größeren Breite als Tiefe ausgebildet, wobei die Breite so bemessen ist, dass eine mittlere Auflagefläche für die weiche mittlere Zone durch ausreichend große seitliche Randbereiche ergänzt werden, auf denen der Kopf in der Seitenlage bequem ruhen kann.

Die Erfindung soll im Folgen anhand von in der Zeichnung dargestellten Ausführungsbeispielen näher erläutert werden. Es zeigen:
- Figur 1: eine schematische Aufteilung einer Auflagefläche eines Kissens mit erfindungsgemäß vorgesehenen Zonen unterschiedlicher Här- te;
- Figur 2: eine schematische Darstellung eines Hochschnitts durch einen Kissenkern in Breitenrichtung mit für die Erfindung bevorzugt vor- gesehenen Einschnittformen zur Ausbildung von Stempeln unter- schiedlicher Härte;
- Figur 3: eine schematische Darstellung eines Hochschnitts in Tiefenrich- tung durch den Kissenkern analog Figur 2;
- Figur 4: ein Schema für die Härtenverteilung an der Auflagefläche des Kis- senkerns, die sich aus dem Aufbau gemäß Figur 2 und 3 ergibt.

Figur 1 zeigt die Draufsicht auf einen Kissenkern und damit eine Auflagefläche des Kissenkerns mit einer Breite B und einer Tiefe T.

In dem in Figur 1 dargestellten Ausführungsbeispiel ist der Kissenkern über seine Breite in drei Zonen BZ 1, BZ 2 und BZ 3 eingeteilt. Daraus ergibt sich ein mittlerer Bereich M des Kissenkerns, der von jeweils einem Randbereich R in Breitenrichtung begrenzt wird. Die Randbereiche R sind so breit ausgebildet, dass eine bequeme seitliche Kopflagerung auf dem jeweiligen Randbereich R möglich ist. Bei einer beispielhaften Breite des Kissenkerns von ca. 60 cm können die drei Bereiche R, M, R gleich groß ausgebildet sein und jeweils in Breitenrichtung ca. 20 cm betragen.

Bei dem in Figur 1 dargestellten Kissenkern schließen sich in Richtung der Tiefe drei Zonen TZ 1, TZ 2 und TZ 3 aneinander an, sodass sich eine Oberfläche von 9 Härtezonen ergibt. Dabei ist die Härte der Zonen im mittleren Bereich M geringer als die Härte der Zonen im Randbereich R. In entsprechender Weise ist auch in Tiefenrichtung die Härte der mittleren Zone TZ 2 geringer als die Härte der benachbarten Randzonen TZ 1, TZ 3. Somit ergibt sich eine Verteilung der Zonenhärten ZH 1 bis ZH 4, wie sie in Figur 1 eingetragen ist. Die in Breitenrichtung und Tiefenrichtung jeweils mittlere Zone hat eine Zonenhärte von ZH 1 und wird in der Mitte der Tiefenrichtung seitlich begrenzt von Zonenhärten ZH 2 in den Randbereichen R.

Die Zonenhärte im mittleren Bereich M in den Zonen TZ 1 und TZ 3 ist als Zonenhärte ZH 3 dargestellt. Daran schließen sich jeweils in den Randbereichen R die Zonenhärten ZH 4 an.

Daraus ergibt sich eine Funktion des Nackenstützkissens, bei der in der Rückenlage der Kopf der zentralen Zone mit der Zonenhärte ZH 1 zu liegen kommt und maximal einsinkt. Durch die in Tiefenrichtung davor liegende Zone TZ 1 im mittleren Bereich M wird die Nackenwirbelsäule optimal abgestützt. Eine seitliche Abstützung in dieser Lage ergibt sich durch die benachbarten härteren Zonen TZ 2 bzw. TZ 1 in den Randbereichen R. somit wird die zentrale Zone mit der geringsten Härte ZH 1 seitlich begrenzt von Zonenhärten ZH 2, während die Zone mit der Härte ZH 3 zur Abstützung der Nackenwirbelsäule seitlich begrenzt wird von Zonenhärten ZH 4.

Für die Seitenlage liegt der Kopf auf der Zone TZ 2 in den Randbereichen R, wird somit mit einer Zonenhärte ZH 2 abgestützt. Dabei findet die Abstützung des Halsbereichs mit einer Härte ZH 4 statt.

Aus den obigen Erläuterungen wird deutlich, dass die Zone TZ 3 für die Kopflagerung von einer untergeordneten Bedeutung ist. Die Zone TZ 3 ist gleich der Zone TZ 1 ausgebildet, sodass eine Drehung des Kopfkissens in der in Figur 1 dargestellten horizontalen (Zeichen-) Ebene möglich ist, ohne die Abstützeigenschaften des Nackenstützkissens zu verändern.

Figur 2 zeigt einen Teilschnitt in Höhenrichtung, gesehen in Breitenrichtung, durch ein Ausführungsbeispiel eines erfindungsgemäßen Nackenstützkissens. Dieses Nackenstützkissen weist in Breitenrichtung gesehen neun Stempel S auf, die durch jeweils einen Einschnitt E voneinander getrennt sind.

In dem dargestellten Ausführungsbeispiel weist der Kissenkern des Nackenstützkissens eine Höhe H auf und die Einschnitte E erstrecken sich von den beiden Oberflächen, die als Auflageflächen A fungieren können, senkrecht zu den Auflageflächen A in Höhenrichtung. Bei einer denkbaren Höhe des Kissenkerns von 10,8 cm kann die Tiefe ET der Einschnitte E vorzugsweise 4 cm betragen also sich etwa über 33 bis 42 % der Höhe H erstrecken. Besonders bevorzugt ist eine Form der Einschnitte, wie sie schematisch in Figur 2 dargestellt ist. Demgemäß sind die Einschnitte an der Auflagefläche A sehr schmal ausgebildet, beispielsweise nur 0,5 cm breit. Mit zunehmender Einschnitttiefe vergrößert sich die Breite der Einschnitte mit einer im Wesentlichen geraden Flanke F1 zu einer maximalen Breite T1, um dann mit einer entsprechenden zweiten geraden Flanke F2 sich auf eine minimale Breite T2 zu verringern. Die minimale Breite T2 kann der Breite des Einschnitts E an der Auflagefläche A entsprechen. Bei dem in Figur 2 dargestellten Ausführungsbeispiel wird diese Form des Einschnitts E noch einmal wiederholt, sodass sich zwei Ausbuchtungen des Einschnitts E zu der maximalen Breite T1 und zwei Einschnürungen zu der minimalen Breite T2 ergeben.

In Figur 2 ist erkennbar, dass zwei Arten von Einschnitten E1, E2 vorgesehen sind, wobei beide Einschnitte E1, E2 die prinzipiell gleiche Form aufweisen, jedoch die Differenz zwischen der Breite T1 und der Breite T2 unterschiedlich ausgebildet ist. Bei den Einschnitten E1 ist die Verbreiterung zur maximalen Breite T1 gegenüber der minimalen Breite T2 geringer ausgebildet als bei den Einschnitten E2.

In einem Ausführungsbeispiel beträgt die Differenz zwischen T1 und T2 für die ersten Einschnitte E1 1,0 cm und für die zweiten Einschnitte E2 1,5 cm.

Durch die beschriebene Form der Einschnitte E ergibt sich eine Form der Stempel, die einen maximale Breite an der Auflagefläche A aufweist und in den Bereichen T1 mit zwei Einschnürungen ausgebildet ist, zwischen denen sich eine Auswölbung befindet. Bei einem Druck auf die Auflagefläche A in Höhenrichtung H wird der betroffene Stempel S in Richtung der Höhe des Matratzenkerns zusammengedrückt, wodurch die Flanken F1, F2 zunehmend aufeinanderliegen, wodurch die Federwirkung durch den Stempel progressiv erhöht wird.

Ein Stempel S, der auf beiden Seiten mit zweiten Einschnitten E2 versehen ist, entwickelt dabei eine wesentlich geringere Härte gegen die Verformung als ein Stempel, der auf beiden Seiten mit ersten Einschnitten E1 begrenzt ist. Folglich entsteht ein Stempel S mittlerer Härte, wenn auf der einen Seite ein erster Einschnitt E1 und auf der anderen Seite ein zweiter Einschnitt E2 realisiert ist, wie dies für den in Figur 2 zweiten Stempel von links dargestellt ist. Wie später noch erläutert werden wird, sind über die Breite B des Kissenkerns jeweils neun Stempelreihen realisiert.

In ähnlicher Form sind Einschnitte E1, E2 über die Breite B durchgeführt, die zur Ausbildung von mehreren Stempeln S in Tiefenrichtung führen, wie dies in Figur 3 angedeutet ist. Auch hier sind Einschnitte E1, E2 vorgesehen, um unterschiedliche Härten der Stempel S zu realisieren. In Tiefenrichtung sind dabei fünf Stempel hintereinander vorgesehen.

Aus fertigungstechnischen Gründen ist es sinnvoll, dass sich die Einschnitte E1, E2 sowohl in Breitenrichtung als auch in Tiefenrichtung immer in gleicher Weise über die gesamte Breite B bzw. Tiefe T des Kissenkerns erstrecken. Die Herstellung der speziellen Form der Einschnitte E1, E2 gelingt am sinnvollsten mit einer schmalen Schaumstoffsäge, deren schmales Sägeblatt sich über die gesamte Breite B bzw. Tiefe T des Kissenkerns erstreckt.

Die in den Figuren 2 und 3 dargestellte Ausbildung mit Einschnitten E auf beiden großen Flächen des Kissenkerns, die somit beide als Auflagefläche A dienen können, hat den Vorteil, dass das Nackenstützkissen auch um eine horizontale Achse gedreht werden kann, sodass eine bisherige Unterseite nunmehr als Oberseite des Nackenstützkissens verwendet werden kann. Diese Ausbildung ist aber nicht in allen Fällen bevorzugt, da es durchaus vorteilhaft sein kann, eine Unterseite ohne Einschnitte zu definieren, insbesondere, wenn die Auflagefläche A auch noch eine die Abstützwirkung der Stempel S unterstützende Profilierung erfährt, sodass das Nackenstützkissen über die durch Breite und Tiefe gebildete Fläche unterschiedliche Höhen H aufweist.

Die in den Figuren 2 und 3 dargestellte Ausführung des Nackenstützkissens führt zu einer Stempelverteilung, wie sie in Figur 4 dargestellt ist. In Breitenrichtung B befinden sich neun Stempel in einer Reihe, während in Tiefenrichtung T fünf Reihen hintereinander ausgebildet sind. Ähnlich wie in der Anordnung der Figur 1 ist sowohl eine Symmetrie zur parallel zur Tiefenrichtung T verlaufenden Mittenachse wie zur Breitenrichtung B parallel verlaufenden Mittenachse gegeben.

In Figur 4 ist für die Einschnitte E eingezeichnet, ob es sich in Tiefenrichtung T bzw. in Breitenrichtung B um Einschnitte E1 oder E2 handelt. Aus den oben erwähnten Gründen erstrecken sich die Einschnitte E1 bzw. E2 über die gesamte Breite B bzw. Tiefe T des Kissenkerns, sodass alle an einen Einschnitt E grenzenden Stempel S die gleiche Einschnittkontur aufweisen, was in Figur 4 durch die unterschiedlichen Einschnitte E1, E2 mit unterschiedlichen Einschnitttiefen verdeutlicht ist.

In Figur 4 sind den einzelnen Stempeln S Härten H0 bis H4 zugeordnet, die sich daraus ergeben, wieviele Einschnitte E1 bzw. E2 diesen Stempel begrenzen.

Der in Figur 4 oben links dargestellte Stempel wird auf allen vier Seiten von den kleineren Einschnitten E1 begrenzt, sodass sich eine maximale Härte H4 ergibt. Der darunter liegende Stempel S wird an drei Seiten durch Einschnitte E1 begrenzt und an einer Seite durch einen Einschnitte E2, woraus sich eine resultierende Härte H3 ergibt. Der wiederum darunter liegende Stempel S wird an zwei Seiten durch Einschnitte E2 begrenzt und an zwei Seiten durch Einschnitte E1, sodass eine Gesamthärte H2 festgestellt werden kann.

Im mittleren Bereich M des Nackenstützkissens befinden sich Stempel S, die an drei Seiten durch Einschnitte E2 und an einer Seite durch einen Einschnitte E1 begrenzt sind. Hieraus ergibt sich eine Federhärte H1. Der zentrale Stempel bezüglich der Breitenrichtung B und der Tiefenrichtung T wird an allen vier Seiten durch die größeren Einschnitte E2 begrenzt und weist daher die geringste Härte H0 auf.

Es ist erkennbar, dass sich im mittleren Bereich M des Kissenkerns in der Mitte der Tiefenrichtung T ein sehr weicher Bereich mit dem Stempel mit der Härte H0 und vier in Breitenrichtung und Höhenrichtung benachbarten Stempel H1 ergibt. Die sternförmig benachbarten Stempel mit der Härte H2 bilden somit Übergänge zu den Randstempeln (in Tiefenrichtung T) mit der Härte H3.

In den Randbereichen befinden sich die Härten H2, H3 und H4, wobei die Stempel mit den Härten H3 einen Übergang von der Zonenhärte ZH 2 zur Zonenhärte ZH 4 gemäß Figur 1 bilden.

Es ist erkennbar, dass bereits durch zwei unterschiedliche Einschnitte E1, E2 erhebliche Variationen der Härten der Stempel S möglich sind, um die erfindungsgemäße Struktur des Nackenstützkissens zu verwirklichen. Selbstverständlich ist es ferner möglich, zusätzliche Einschnitte E vorzusehen, die größere oder kleinere maximale Erweiterungen T1 aufweisen, um so Zwischenstufen vorzusehen, wenn dies sinnvoll erscheinen sollte.

Figur 4 lässt im Übrigen erkennen, dass insbesondere die Stempel S mit der Gesamthärte H3 und H1 einen Übergangsbereich in eine bestimmte Richtung B oder T ausbilden und entsprechend eingesetzt werden. Gleiches gilt für die Stempel mit den Härten H2, die in einer der Richtungen schwerer verformbar sind als in die andere Richtung.

Der erfindungsgemäße Kissenkern wird mit einer Kissenhülle und zweckmäßigerweise mit einer oder zwei Deckschichten über den Auflageflächen A zu dem Nackenstützkissen komplettiert. Bevorzugte Abmessungen der Nackenstützkissen liegen zwischen 60 x 30 und 80 x 40 für die Abmessungen B x T. Die Höhe der Nackenstützkissen beträgt sinnvollerweise zwischen 8 und 15 cm.

## Patentansprüche

1. Nackenstützkissen mit einer Kissenhülle, die einen eine Breite (B), Tiefe (T) und Höhe (H) aufweisenden Kissenkern umhüllt, der über seine Breite (B) wenigstens drei Zonen (BZ 1, BZ 2, BZ 3) und über seine Tiefe (T) wenigstens zwei Zonen (TZ 1, TZ 2, TZ 3) unterschiedliche Abstützhärte aufweist, wobei über die Breite (B) eine Zone geringerer Härte einen mittleren Bereich (M) und wenigstens eine Zone größerer Härte den jeweiligen Randbereich (R) ausbilden, wobei die Zonen unterschiedlicher Härte durch in einen den Kissenkern bildenden Schaumstoffblock in einer Auflagefläche (A) eingebrachte Schnitte (E) gebildet sind, die ausgehend von der Auflagefläche (A) des Kissenkerns über eine Einschnitttiefe (ET) mäanderförmig so ausgebildet sind, dass unterhalb der Auflagefläche (A) wenigstens eine Erweiterung (T 1) und wenigstens eine Einschnürung der Einschnittbreite gebildet ist und deren Querschnittfläche bis zu der vorgegebenen Einschnitttiefe (ET) die Härte der von den Einschnitten (E) begrenzenden Zonen bestimmen, wobei die Zonen durch Stempel (S) gebildet sind, die durch winkelig stehende Einschnitte (E) freigelegt sind und wobei wenigstens einige der Stempel (S) zur Einstellung ihrer Auflagehärte von unterschiedlichen Einschnitten (E 1, E 2) begrenzt sind, durch deren Querschnittsflächen unterschiedliche Materialmengen entfernt worden sind, wodurch unterschiedliche Härten realisiert werden.

2. Nackenstützkissen nach Anspruch 1, **dadurch gekennzeichnet, dass** bezüglich der Tiefe (T) wenigstens drei Zonen (TZ 1, TZ 2, TZ 3) unterschiedlicher Härte ausgebildet sind, wobei eine mittlere Zone (TZ 2) mit einer gegenüber den benachbarten Zonen (TZ 1, TZ 3) geringen Härte ausgebildet ist.

3. Nackenstützkissen nach Anspruch 1 oder 2, **dadurch gekennzeichnet, dass** über die Einschnitttiefe (ET) wenigstens zwei Erweiterungen (T1) und Einschnürungen (T2) des Einschnitts (E) gebildet sind.

4. Nackenstützkissen nach einem der Ansprüche 1 bis 3, **dadurch gekennzeichnet, dass** die Breite der Einschnitte (E) an der Auflagefläche (A) des Kissenkerns bezüglich der Breite auf der gesamten Einschnitttiefe (ET) minimal ist.

5. Nackenstützkissen nach Anspruch 4, **dadurch gekennzeichnet, dass** die Breite der Einschnitte (E) in den Bereichen der Einschnürung (T2) der Breite der Einschnitte (E) an der Auflagefläche (A) entspricht.

6. Nackenstützkissen nach einem der Ansprüche 1 bis 5, **dadurch gekennzeichnet, dass** sich die Einschnitte (E) sowohl im Breitenrichtung als auch in Tiefenrichtung immer in gleicher Weise über die gesamte Breite (B) bzw. Tiefe (T)des Kissenkerns erstrecken.

7. Nackenstützkissen nach Anspruch 6, **dadurch gekennzeichnet, dass** die Einschnitte (E1, E2) jeweils symmetrisch zu benachbarten Stempeln (S) ausgebildet sind.

8. Nackenstützkissen nach Anspruch 6, **dadurch gekennzeichnet, dass** mit wenigstens einem Einschnitt (E), der zwei benachbarte Materialzonen voneinander trennt, über die Einschnitttiefe (ET) auf gleicher Höhe wenigstens eine Erweiterung (T1) und wenigstens eine Einschnürung (T2) ausgebildet sind, wobei das Maß der wenigstens einen Erweiterung (T1) für die beiden Materialzonen unterschiedlich ist.

9. Nackenstützkissen nach einem der Ansprüche 1 bis 8, **dadurch gekennzeichnet, dass** zwischen der Auflagefläche (A) des Kissenkerns und der Kissenhülle eine Deckschicht vorgesehen ist.

10. Nackenstützkissen nach einem der Ansprüche 1 bis 9, **dadurch gekennzeichnet, dass** der Kissenkern zwei einander gegenüberliegende Auflageflächen (A) aufweist.

11. Nackenstützkissen nach einem der Ansprüche 1 bis 10, **dadurch gekennzeichnet, dass** der Kissenkern über seine Breite (B) und seine Tiefe (T) mit einer konstanten Höhe (H) ausgebildet ist.

12. Nackenstützkissen nach einem der Ansprüche 1 bis 10, **dadurch gekennzeichnet, dass** der Kissenkern eine Profilierung für eine Nackenwölbung am Rand und/oder eine Kopfmulde im mittleren Bereich aufweist.

## Claims

1. Neck support pillow with a pillow case which encloses a pillow core having a width (B), depth (T) and height (H), which pillow core has at least three zones (BZ1, BZ2, BZ3) of different supporting hardness over its width (B) and at least two zones (TZ1, TZ2, TZ3) of different supporting hardness over its depth (T), wherein, over the width (B), a zone of lesser hardness forms a middle area (M), and at least one zone of greater hardness forms the respective edge area (R), wherein the zones of different hardness are formed by incisions (E) introduced into a support surface (A) of a foam block forming the pillow core, which incisions (E), starting from the support surface (A) of the pillow core, are designed in a meandering configuration over an incision depth (ET), such that at least one widening (T1) and at least one narrowing of the incision width are formed below the support surface (A), and the cross-sectional areas of the incisions (E), up to the predetermined incision depth (ET), define the hardness of the zones delimited by the incisions (E), wherein the zones are formed by stamps (S) which are exposed by angular incisions (E), and wherein at least some of the stamps (S), in order to adjust their supporting hardness, are delimited by different incisions (E1, E2), of which the cross-sectional areas mean that different amounts of material have been removed, resulting in different hardnesses.

2. Neck support pillow according to Claim 1, **characterized in that**, with respect to the depth (T), at least three zones (TZ1, TZ2, TZ3) of different hardness are formed, wherein a middle zone (TZ2) is designed with a low hardness compared to the adjacent zones (TZ1, TZ3).

3. Neck support pillow according to Claim 1 or 2, **characterized in that** at least two widenings (T1) and narrowings (T2) of the incision (E) are formed over the incision depth (ET).

4. Neck support pillow according to one of Claims 1 to 3, **characterized in that** the width of the incisions (E) at the support surface (A) of the pillow core is minimal in relation to the width over the entire incision depth (ET).

5. Neck support pillow according to Claim 4, **characterized in that** the width of the incisions (E) in the areas of the narrowing (T2) corresponds to the width of the incisions (E) at the support surface (A).

6. Neck support pillow according to one of Claims 1 to 5, **characterized in that** the incisions (E), both in the width direction and also in the depth direction, always extend in the same way over the entire width (B) and depth (T) of the pillow core.

7. Neck support pillow according to Claim 6, **characterized in that** the incisions (E1, E2) are each designed symmetrically to adjacent stamps (S).

8. Neck support pillow according to Claim 6, **characterized in that**, with at least one incision (E), which separates two adjacent material zones from each other, at least one widening (T1) and at least one narrowing (T2) are formed over the incision depth (ET) at the same height, wherein the extent of the at least one widening (T1) is different for the two material zones.

9. Neck support pillow according to one of Claims 1 to 8, **characterized in that** a cover sheet is provided between the support surface (A) of the pillow core and the pillow case.

10. Neck support pillow according to one of Claims 1 to 9, **characterized in that** the pillow core has two support surfaces (A) lying opposite each other.

11. Neck support pillow according to one of Claims 1 to 10, **characterized in that** the pillow core is designed over its width (B) and its depth (T) with a constant height (H).

12. Neck support pillow according to one of Claims 1 to 10, **characterized in that** the pillow core has a profile for a neck arch at the edge and/or a head impression in the middle area.

## Revendications

1. Coussin d'appui-nuque avec une housse de coussin, qui recouvre une âme de coussin présentant une largeur (B), une profondeur (T) et une hauteur (H), lequel présente sur sa largeur (B) au moins trois zones (BZ1, BZ2, BZ3) et sur sa profondeur (T) au moins deux zones (TZ1, TZ2, TZ3) de duretés de soutien différentes, dans lequel, sur la largeur B, une zone forme une région centrale (M) de dureté moindre et au moins une zone (R) de dureté augmentée forme sa région de bord correspondante, dans lequel les zones de duretés différentes sont réalisées par des découpes (E) pratiquées dans une surface d'appui (A) d'un bloc de mousse formant l'âme de coussin, qui sont réalisées en méandres s'étendant depuis la surface d'appui (A) de l'âme du coussin sur une profondeur de découpe (ET) de façon à ce soient réalisés sous la surface d'appui (A) au moins un élargissement (T1) et au moins un rétrécissement de la largeur de découpe et dont la section jusqu'à ladite profondeur de découpe (ET) détermine la dureté de la zone délimitée par la découpe (E), dans lequel les zones sont réalisées par des avancées (S), qui sont dégagées par des découpes (E) à forme angulaire et dans lequel au moins certaines des avancées (S) pour le réglage de leur dureté d'appui sont délimitées à partir de découpes différentes (E1, E2), par les sections desquelles différentes quantités de matériau sont retirées, réalisant ainsi différentes duretés.

2. Coussin d'appui-nuque selon la revendication 1, **caractérisé en ce que** par rapport à la profondeur (T) au moins trois zones (TZ1, TZ2, TZ3) de duretés différentes sont réalisées, dans lequel est réalisée une zone centrale (TZ2) avec une dureté amoindrie par rapport aux zones voisines (TZ1, TZ3).

3. Coussin d'appui-nuque selon la revendication 1 ou 2, **caractérisé en ce que** sur la profondeur de découpe (ET) sont réalisés au moins deux élargissements (T1) et rétrécissements (T2) de la découpe (E).

4. Coussin d'appui-nuque selon l'une des revendications 1 à 3, **caractérisé en ce que** la largeur des découpes (E) au niveau de la surface d'appui (A) de l'âme de coussin est minimale par rapport à la largeur sur l'ensemble de la profondeur de découpe (ET).

5. Coussin d'appui-nuque selon la revendication 4, **caractérisé en ce que** la largeur des découpes (E) dans la région du rétrécissement (T2) correspond à la largeur de la découpe (E) au niveau de la surface d'appui (A).

6. Coussin d'appui-nuque selon l'une des revendications 1 à 5, **caractérisé en ce que** les découpes (E) s'étendent de la même façon aussi bien selon l'axe de la profondeur que selon l'axe de la largeur, sur toute la largeur (B) et respectivement la profondeur (T) de l'âme du coussin.

7. Coussin d'appui-nuque selon la revendication 6, **caractérisé en ce que** les découpes (E1, E2) sont chacune réalisées de façon symétrique autour des avancées (S) qui leurs sont adjacentes.

8. Coussin d'appui-nuque selon la revendication 6, **caractérisé en ce que** pour au moins une découpe (E), qui sépare deux zones de matériau adjacentes, au moins un élargissement (T1) et au moins un rétrécissement (T2) sur la profondeur de découpe (ET) sont réalisés de la même hauteur, dans lequel la dimension d'au moins un élargissement (T1) est différente pour les deux zones de matériau.

9. Coussin d'appui-nuque selon l'une des revendications 1 à 8, **caractérisé en ce qu'**entre la surface d'appui (A) de l'âme de coussin et la housse de coussin est prévue une couche de finition.

10. Coussin d'appui-nuque selon l'une des revendications 1 à 9, **caractérisé en ce que** l'âme de coussin présente deux surfaces d'appui (A) reposant l'une contre l'autre.

11. Coussin d'appui-nuque selon l'une des revendications 1 à 10, **caractérisé en ce que** l'âme de coussin sur sa largeur (B) et sa profondeur (T) est réalisée avec une hauteur (H) constante.

12. Coussin d'appui-nuque selon l'une des revendications 1 à 10, **caractérisé en ce que** l'âme de coussin présente un profil en voûte de nuque au bord et/ou en creux de tête dans la zone centrale.
